# EUROPÄISCHE PATENTSCHRIFT

(11) **EP 2 711 907 B1**
(45) Veröffentlichungstag und Bekanntmachung des Hinweises auf die Patenterteilung: **21.01.2015**
(21) Anmeldenummer: 12006679.0
(22) Anmeldetag: 24.09.2012
(51) Int. Cl.: G08B 29/14

(54) **Melder, Testvorrichtung und Verfahren zum Prüfen eines Melders**
Detector, test device and method for testing a detector
Avertisseur, dispositif de test et procédé de contrôle d'un avertisseur

(43) Veröffentlichungstag der Anmeldung: 26.03.2014
(73) Patentinhaber: Hekatron Vertriebs GmbH, 79295 Sulzburg (DE)
(72) Erfinder: Laufersweiler, Robert, 79189 Bad Krozingen (DE); Schillinger, Christoph, 79241 Ihringen (DE)
(74) Vertreter: Börjes-Pestalozza, Henrich

(56) Entgegenhaltungen:
- EP-A2- 1 184 826
- EP-B1- 1 286 320
- WO-A2-02/27293
- GB-A- 2 432 703

## Beschreibung

### [Technisches Gebiet]

Die Erfindung betrifft einen Gefahrenmelder zur Detektion von Störmedium wie zum Beispiel Gas, Rauch oder Temperatur, ein Verfahren zum Testen dieses Melders und ein Testgerät, mit dem der Melder überprüft werden kann.

### [Stand der Technik]

Ein solches Verfahren, ein Melder und ein Testgerät sind z.B. aus der EP 1 286 320 B1 bekannt. In dem beschriebenen Verfahren wird zum Testen des Melders ein Testsignal generiert, das sich aus einer Abfolge von hohen und niedrigen Konzentrationen eines Prüfmediums zusammensetzt und sich von einem Störmedium-Konzentrationsmusters, das bei einem Alarmfall auftritt unterscheidet. Das Testgerät erzeugt das beschriebene Testmuster und der Melder erkennt das von dem Testgerät abgegebene Testmuster als solches und gibt ein Alarmsignal ab.

Es hat sich gezeigt, dass das Verfahren gut geeignet ist, um mit einem handelsüblichen Prüfaerosol aus einer Spraydose oder Sprühflasche einen Rauchmelder zu testen. Bei der Abgabe eines kurzen Sprühstrahls eines solchen Prüfaerosols aus der Spraydose in den Detektionsbereich des Melders, reagiert der Sensor des Melders mit einem hohen Messsignal. Nach der Abgabe des kurzen Sprühstrahls zerfällt das Prüfaerosol schnell, worauf der Sensor mit einem niedrigen Messsignal reagiert. Daher kann allein mit einem Prüfaerosol aus einer Spraydose in kurzer Zeit eine bestimmte Abfolge von hohen und niedrigen Konzentrationen des Prüfaerosols erzeugt werden.

Soll jedoch anstelle eines Rauchsensors ein Gassensor z. B. ein CO-Sensor überprüft werden, dann muss statt eines Aerosols ein Prüfgas als Prüfmedium verwendet werden. Einem üblichen Prüfgas fehlt jedoch die Eigenschaft, innerhalb von kurzer Zeit zu verfallen und verweilt längere Zeit im Melder. Daher muss man bei einem Prüfgas lange warten, bis sich wieder eine niedrige Konzentration und somit ein niedriges Messsignal am Sensor einstellt. Da die Verweildauer des Gases im Melder unbestimmt ist, wird es unmöglich eine genau bestimmte Abfolge von hohen und niedrigen Prüfmedium Konzentrationen zu erzeugen. In jedem Fall verlängert sich zumindest die Zeit, welche zur Erzeugung einer Abfolge von hohen und niedrigen Prüfmedium-Konzentrationen benötigt wird. Der Vorteil einer erheblich beschleunigten Überprüfung des Melders wird dadurch deutlich verringert oder geht sogar ganz verloren. Dies ist sogar dann der Fall, wenn das verwendete Prüfmedium aus einem Sprühaerosol besteht, das bereits ein Prüfgas enthält, wie es z. B. aus der US 4715985 A bekannt geworden ist. Da zwar das Prüfaerosol zerfällt, aber das darin enthaltene Prüfgas nicht, bleibt das Prüfgas weiterhin im Detektionsbereich des Gassensors und erzeugt dort weiterhin ein hohes Messsignal.

### [Aufgabe der Erfindung]

Der Erfindung liegt daher die Aufgabe zugrunde, die Zeitdauer, die für den Test eines Melders nach dem oben beschrieben Verfahren benötigt wird zu verkürzen.

### [Beschreibung der Erfindung]

Die Lösung der Aufgabe erfolgt, nach dem Oberbegriff und den kennzeichnenden Merkmalen der Ansprüche 1, 6 und 8 und wird im Folgenden näher beschrieben. Vorteilhafte Weiterentwicklungen finden sich in den Unteransprüchen.

Mit dem erfindungsgemäßen Verfahren zum Testen eines Gefahrenmelders zur Detektion von Störmedium wie zum Beispiel Gas, Rauch oder Temperatur wird ein Melder getestet, der wenigstens einen ersten Sensor zum Messen eines ersten Störmediums aufweist. Dabei wird unter Störmedium grundsätzlich jede Substanz und jede physikalische Größe verstanden, die an einem geeigneten Sensor ein Messsignal erzeugt. In dem Melder wird das Messsignal des ersten Sensors einer ersten Filteroperation zum Erkennen wenigstens eines Störmedium-Alarm-Musters unterzogen, das bei einem Alarmfall auftritt. Unter Filteroperation wird dabei jede Maßnahme verstanden, die zur Erkennung eines bestimmten Ereignisses wie zum Beispiel dem Ereignis eines Brandes genutzt wird. Insbesondere ist darunter auch die Abarbeitung von Algorithmen zur Erkennung bestimmter Muster gemeint. Als Alarmfall wird die Erkennung einer Gefahr wie z. B. der eines Brandes oder einer schädlichen Konzentration eines giftigen Gases verstanden. Wenn in dem ersten Filter von dem Melder ein Störmedium-Alarm-Muster erkannt wird, gibt der Melder ein Alarmsignal ab.

Zum Testen der Funktionsfähigkeit des Melders wird im Detektionsbereich des wenigstens einen ersten Sensors eine bestimmte Abfolge von hohen und niedrigen Konzentrationen oder Intensitäten eines ersten Prüfmediums als Test-Muster abgegeben. Dabei wird unter Prüfmedium eine Substanz z. B. ein Gas, ein Gemisch aus verschiedenen Substanzen, ein Aerosol oder eine messbare physikalische Größe, z. B. eine Temperatur, verstanden, die in den sensorisch aktiven Bereich (Detektionsbereich) eines Sensors eingebracht wird, um eine Veränderung des von dem Sensor zuvor gelieferten Messwertes zu bewirken, wobei die Substanzen oder physikalischen Größen, die als Prüfmedium benutzt werden, mit den überwachten Störmedien identisch sein können, sich aber ebenso davon unterscheiden können, wenn sie eine entsprechende messbare Reaktion an dem jeweiligen Sensor hervorrufen. Als erste Sensoren finden in dem Melder z. B. Gassensoren wie CO-Sensoren, Rauchsensoren und Temperatursensoren Verwendung. Damit das Testmuster zur Erkennung eines Meldertestes verwendet werden kann, unterscheidet es sich von allen Mustern, mit denen ein Alarmfall erkannt werden kann, also von allen Störmedium-Alarm-Mustern, mit deren Auftreten in einem Alarmfall vernünftigerweise zu rechnen ist.

Zusätzlich zu der ersten Filteroperation wird das Messsignal des ersten Sensors einer zweiten Filteroperation zum Erkennen des bei dem Test auftretenden Test-Musters unterzogen. Beim Erkennen dieses Test-Musters wird von dem Melder ein Alarmsignal und/oder ein Signal zur Bestätigung einer positiven Prüfung abgegeben. Zur Erzeugung des Testmusters aus der bestimmten Abfolge von hohen und niedrigen Konzentrationen oder Intensitäten des ersten Prüfmediums wird nach einer Abgabe des ersten Prüfmediums ein zweites Prüfmedium abgegeben, welches das erste Prüfmedium verdrängt. Dies hat zur Folge, dass eine hohe Konzentration oder Intensität des ersten Prüfmediums schnell und nach einer exakt definierbaren Zeit reduziert wird, und sich schnell ein niedriger Messwert am ersten Sensor einstellt. Dies ist nicht nur dann der Fall, wenn als Prüfmedium ein Prüfgas verwendet wird, sondern auch dann wenn ein Sprühaerosol Verwendung findet, da auch das Sprühaerosol schneller verdrängt werden kann, als es zerfällt. Somit lassen sich auch bei Verwendung eines Prüfaerosols als Prüfmedium schnellere und genauere Test-Muster generieren.

Bevorzugt wird als zweites Prüfmedium ein Medium verwendet, das kein Messsignal am ersten Sensor erzeugt. Hierzu sind in Abhängigkeit der Ausgestaltung des ersten Sensors z. B. Luft, heiße Luft, Stickstoff, Brandgase wie CO oder ein Prüfaerosol geeignet und kommen dementsprechend zum Einsatz.

Wenn als erster Sensor ein Gassensor insbesondere ein CO-Sensor verwendet wird, werden als zweites Prüfmedium bevorzugt Luft, heiße Luft, Stickstoff und besonders bevorzugt ein Rauchprüfaerosol verwendet. Wenn jedoch als erster Sensor ein Rauchsensor eingesetzt wird, werden als zweites Prüfmedium bevorzugt Luft, heiße Luft, Stickstoff und besonders bevorzugt Brandgase insbesondere CO verwendet.

Mit dem erfindungsgemäßen Verfahren können Test-Muster generiert werden, die sich besonders gut von Alarmmustern unterscheiden lassen, wenn neben dem ersten Sensor ein zweiter Sensor verwendet wird, der auf ein anderes Störmedium als der erste Sensor empfindlich ist.

Daher ist in einer vorteilhaften Weiterentwicklung des erfindungsgemäßen Verfahrens der erste Sensor auf das erste Prüfmedium aber nicht auf das zweite Prüfmedium empfindlich und ein zweiter Sensor auf das zweite Prüfmedium empfindlich. Vorzugsweise ist dabei der zweite Sensor auch nicht auf das erste Prüfmedium empfindlich.

Werden z. B. als erster Sensor ein CO-Sensor und als zweiter Sensor ein Rauchsensor verwendet, dann könnte ein einfaches Test-Muster z. B. folgendermaßen gestaltet sein: Bei der Abgabe eines kurzen Stoßes von CO als ersten Prüfmedium steigt das Messsignal des ersten Sensors, während das Messsignal am zweiten Sensor unverändert bleibt. Bei der anschließenden Abgabe eines kurzen Stoßes eines Sprühaerosols als zweites Prüfmedium wird das erste Prüfmedium durch das zweite Prüfmedium verdrängt, das Messsignal am ersten Sensor sinkt, während gleichzeitig das Messsignal am zweiten Sensor ansteigt.

Eine weitere Weiterentwicklung des erfindungsgemäßen Verfahrens ergibt sich mit der Verwendung eins dritten Sensors, der auf ein drittes Störmedium insbesondere auf Temperatur empfindlich ist. Diese ist dann besonders vorteilhaft, wenn sowohl der zweite Sensor als auch der dritte Sensor auf das zweite Prüfmedium empfindlich sind, was z. B. der Fall ist, wenn der zweite Sensor ein Rauchsensor, der dritte Sensor ein Temperatursensor ist und als zweites Prüfmedium ein Sprühaerosol verwendet wird. Das Sprühaerosol kühlt den Temperatursensor ab, der darauf mit einem sinkenden Messwert reagiert, während gleichzeitig das Messsignal des Rauchsensors stark ansteigt.

Die Erfindung betrifft auch einen Melder zur Detektion von Störmedium wie zum Beispiel Gas, Rauch oder Temperatur, mit mindestens einem ersten, Sensor zum Messen eines ersten Störmediums insbesondere eines Gases wie CO und zum Messen eines ersten Prüfmediums, insbesondere eines Prüfgases. Der Melder umfasst eine Auswerteeinrichtung, die eine erste Filtereinrichtung zum Erkennen eines, bei einem Alarmfall auftretenden Störmedium-Alarm-Musters aufweist. Die Auswerteeinrichtung weist zusätzlich zu der ersten Filtereinrichtung eine zweite Filtereinrichtung auf, die zur Detektion eines Test-Musters aus einer Abfolge von hohen und niedrigen Prüfmedium- Konzentrationen oder Intensitäten ausgebildet ist, wobei das Test-Muster von Störmedium-Alarm-Mustern abweicht, welche einem Alarmfall auftreten können und wobei das Test-Muster für den Test der Funktionsfähigkeit des Melders vorgesehenen ist. Der Melder weist auch eine Signalabgabeeinrichtung auf, die ein Alarmsignal abgibt, wenn die erste Filtereinrichtung ein Störmedium-Alarm-Muster erkennt und dann ein Alarmsignal und/oder ein Signal zur Bestätigung des bestandenen Tests abgibt, nachdem von der zweiten Filtereinrichtung ein Test-Muster erkannt worden ist.

Der Melder enthält vorzugsweise neben dem ersten Sensor auch einen zweiten Sensor, der auf ein zweites Störmedium insbesondere Rauch und ein zweites Prüfmedium insbesondere ein Aerosol empfindlich ist. Der erste Sensor des Melders ist für das erste Prüfmedium empfindlich, nicht aber für das zweite Prüfmedium und die zweite Filtereinrichtung ist zur Erkennung eines Test-Musters der zuvor beschriebenen Art eingerichtet, bei dem eine niedrige Konzentration oder Intensität des ersten Prüfmediums mit einer hohen Konzentration oder Intensität des zweiten Prüfmediums einhergeht und bevorzugt auch eine hohe Konzentration oder Intensität des ersten Prüfmediums mit einer niedrigen Konzentration oder Intensität des zweiten Prüfmediums einhergeht.

Besonders bevorzugt ist jedoch ein Melder, bei welchem das zweite Filter zur Erkennung eines Test-Musters eingerichtet ist, bei dem sich hohe Konzentrationen oder Intensitäten des ersten Prüfmediums mit hohen Konzentrationen oder Intensitäten des zweiten Prüfmediums abwechseln.

Ein weiterer besonders bevorzugter erfindungsgemäßer Melder enthält einen dritten Sensor, der als Temperatursensor ausgebildet ist. Der erste Sensor ist hier ein Gassensor und der zweite Sensor ein Rauchsensor. In diesem Melder ist das zweite Filter dazu eingerichtet, ein Test-Muster zu erkennen, bei dem auf eine hohe Konzentration des ersten Prüfmediums eine niedrige Konzentration des ersten Prüfmediums gemessen wird, zeitgleich mit der niedrigen Konzentration des ersten Prüfmediums eine hohe Konzentration des zweiten Prüfmediums einhergeht und mit der hohen Konzentration des zweiten Prüfmediums, der Messwert des zweiten Sensors stark ansteigt und der Messwert des dritten Sensors stark sinkt.

Die Erfindung betrifft außerdem eine Testvorrichtung, mit der ein entsprechend eingerichteter Melder mit dem erfindungsgemäßen Verfahren überprüft werden kann. Die erfindungsgemäße Testvorrichtung zum Prüfen eines Melders zur Detektion von Störmedium, wie zum Beispiel Gas oder Rauch, enthält eine Abgabeeinrichtung für ein erstes und ein zweites Prüfmedium, die eine Stelleinrichtung zur Einstellung der Abgabemenge des ersten und zweiten Prüfmediums aufweist.

Die Abgabeeinrichtung ist mit einer Steuereinrichtung verbunden. Die Steuereinrichtung steuert die Einstellung einer vorgegebenen Abfolge von hohen und niedrigen Konzentrationen oder Intensitäten des ersten und zweiten Prüfmediums, die als Test-Muster von der Abgabeeinrichtung abgegeben wird. Dabei weicht dieses Test-Muster von einem Störmedium-Alarm-Muster ab, das bei einem Alarmfall auftreten kann. Ferner weist die Abgabeeinrichtung mindestens eine erste Abgabeöffnung auf aus der ein Strahl oder ein Schwall des ersten und/oder des zweiten Prüfmediums austritt. Diese Abgabeöffnung ist bei der Abgabe des zweiten Prüfmediums so ausgerichtet, dass das erste Prüfmedium aus dem Detektionsbereich des ersten Sensors verdrängt wird.

Vorzugsweise ist in der Abgabeeinrichtung der Testvorrichtung neben der ersten Abgabeöffnung eine zweite Abgabeöffnung vorgesehen. Die zweite Abgabeöffnung ist bei der Abgabe des ersten Prüfmediums so auf einen ersten Sensor ausgerichtet, dass das erste Prüfmedium in den Detektionsbereich des ersten Sensors tritt. Zusätzlich ist die erste Abgabeöffnung bei der Abgabe des zweiten Prüfmediums auch so auf den zweiten und vorzugsweise auch auf einen dritten Sensor ausgerichtet ist, dass das zweite Prüfmedium in den Detektionsbereich des zweiten Sensors und vorzugsweise auch in den Detektionsbereich des dritten Sensors tritt.

In einer bevorzugten Testvorrichtung weist die Abgabeeinrichtung wenigstens einen Speicherbehälter für das erste Prüfmedium, insbesondere ein Prüfgas, und einen zweiten Speicherbehälter für das zweite Prüfmedium, insbesondere ein Prüfaerosol, auf. Die Speicherbehälter sind über je ein Ventil mit einer ersten und/oder zweiten Abgabeöffnung für das erste und/oder zweite Prüfmedium verbunden. Außerdem stehen die Ventile mit mindestens einem Stellantrieb in Antriebsverbindung, der zur Einstellung des vorgegebenen Test-Musters mit einer Steuereinrichtung verbunden ist.

Eine besonders bevorzugte Ausgestaltung der Testvorrichtung weist zusätzlich einen Prüftopf auf, der mit verschließbaren Lüftungsschlitzen versehenen ist und der den zu prüfenden Melder umgibt und in den die erste und/oder zweite Abgabeöffnung hineinragen. Überdies ist die Steuereinrichtung dazu eingerichtet, die Lüftungsschlitze bei der Abgabe des zweiten Prüfmediums solange geöffnet zu halten, bis das erste Prüfmedium aus dem Prüftopf entwichen ist und die Lüftungsschlitze dann zu schließen wobei vorzugsweise die Lüftungsschlitze auch geöffnet werden, um das zweite Prüfmedium entweichen zu lassen.

### [Kurze Beschreibung der Zeichnungen]

- Fig. 1: zeigt ein Blockschaltbild eines Brand-Melders, der einen ersten, zweiten und dritten Sensor zur Detektion von Brandgas, Rauch und/oder Temperatur aufweist.
- Fig. 2: zeigt eine graphische Darstellung der ungefilterten Messsignale eines CO-, eines Rauch- und eines Temperatursensors, während eines Entstehungsbrandes, wobei auf der Abszisse die Zeit und auf der Ordinate die Amplitude des Messsignals aufgetragen ist.
- Fig. 3: eine graphische Darstellung der Messsignale, der Sensoren beim Testen des Melders und die Steuersignale eines zweiten Filters, das der Erkennung eines Test-Musters dient, wobei auf der Abszisse die Zeit und auf der Ordinate die Amplitude des Messsignals aufgetragen sind.
- Fig. 4: zeigt eine Testvorrichtung zum Prüfen eines Melders.
- Fig. 5: zeigt Abwandlung, der in der Fig. 4 gezeigten Testvorrichtung.

### [Beschreibung der Ausführungsbeispiele]

Im Folgenden wird nun die Erfindung anhand der Zeichnungen näher erläutert. Ein in Fig. 1 im Ganzen mit 1 bezeichneter Melder zum Melden eines Entstehungsbrandes weist einen ersten Sensor 2a zur Detektion von Brandgas, insbesondere von CO, als ein erstes Störmedium auf, das bei einem Brand entsteht. Als erster Sensor können hier z. B. eine elektrochemische Zelle oder ein Halbleitergassensor verwendet werden. In dem Sensorbereich 2 des Melders 1 befindet sich neben dem ersten Sensor 2a ein optischer Rauchsensor 2b zur Detektion des zweiten Störmediums Rauch. Der optische Rauchsensor 2b umfasst in an sich bekannter Weise einen optischen Sender 3 und einen optischen Empfänger 4 zur Detektion der von dem Sender 3 abgegebenen optischen Strahlung, wobei zwischen dem Sender 3 und dem Empfänger 4 eine in der Zeichnung nur schematisch dargestellte optische Messstrecke 5 gebildet ist. Diese ist in einer Messkammer angeordnet, die Eintrittsöffnungen aufweist, durch die im Sensorbereich 2 des Melders 1 befindliches Störmedium in die Messkammer gelangen kann. Schließlich befindet sich im Sensorbereich 2 des Melders 1 noch ein dritter Sensor 2c zur Detektion des dritten Störmediums Temperatur.

Die Sensoren 2a, 2b, 2c haben je einen Messsignalausgang 6a, 6b, 6c an dem jeweils ein Messsignal 7a, 7b, 7c anliegt, das von der Konzentration oder Intensität des jeweiligen Störmediums in oder an den Sensoren 2a, 2b, 2c abhängig ist. Die Messsignalausgänge 6a, 6b, 6c sind über einen multiplexenden Messverstärker 8 mit dem Eingang einer Auswerteeinrichtung 9 verbunden, die ein erstes Filter 10a und ein zweites Filter 10b aufweist, deren Eingänge jeweils mit dem Ausgang des multiplexenden Messverstärkers 8 verbunden sind. Das erste Filter 10a ist zum Erkennen eines bei einem Entstehungsbrand (Alarmfall) auftretenden Störmedium-Konzentrationsmusters (Störmedium Alarm-Muster) eingerichtet und das zweite Filter 10b zum Erkennen eines Test-Musters, das von dem bei dem Entstehungsbrand auftretenden Störmedium-Konzentrationsmuster abweicht und zum Testen der Funktionsfähigkeit des Melders 1 vorgesehenen ist. Das zum Testen der Funktionsfähigkeit des Melders 1 vorgesehene Konzentrationsmuster weist eine kürzere Zeitdauer auf, als das bei dem Alarmfall auftretende Störmedium-Konzentrationsmuster.

In Fig.1 ist erkennbar, dass der Filterausgang 11a des ersten Filters 10a mit einem ersten Eingang einer Signalabgabeeinrichtung 12 und der Filterausgang 11b des zweiten Filters 10b mit einem zweiten Eingang der Signalabgabeeinrichtung 12 verbunden ist. Der Ausgang dieser Signalabgabeeinrichtung 12 ist mit einem Signalausgang 13 der Auswerteeinrichtung 9 verbunden, der zur Weiterleitung eines Alarms oder eines Signals zur Bestätigung einer positiven Prüfung, an eine zu einer Brandmeldezentrale führenden Melderlinie angeschlossen ist. Die nicht dargestellte Brandmeldezentrale weist optische und/oder akustische Anzeigemittel auf, die beim Auftreten eines Alarms aktiviert werden oder ein positives Ergebnis einer Prüfung anzeigen und ggf. auch ein negatives Ergebnis, falls ein erwartetes positives Ergebnis ausbleibt.

In Fig.2 sind die Messsignale 7a, 7b, 7c der ersten 2a, zweiten 2b und dritten 2c Sensoren im Verlauf eines beispielhaften Entstehungsbrandes graphisch dargestellt. Auf der Abszisse ist die Zeit aufgetragen, wobei der Beginn des Entstehungsbrandes dem Zeitpunkt hundert entspricht. Deutlich ist erkennbar, dass die etwa der Konzentration oder Intensität der Störmedien in oder an den Sensoren 2a 2b 2c entsprechenden Signalpegel der Messsignale 7a 7b 7c zu Beginn des Entstehungsbrands noch sehr niedrig sind und dann unterschiedlich schnell ansteigen.

Ein beispielhaftes Störmedien-Alarm-Muster, das neben anderen Mustern in dem ersten Filter 10a als ein Brand erkannt werden kann, ist etwa folgendes: Wenn das Messsignal 7a des ersten Sensors 2a einen Wert 40 erreicht, das Messsignal 7b des zweiten Sensors 2b den Wert 60 für mindestens 20 Zeiteinheiten überschritten hat und das Messsignal 7c des dritten Sensors 2c seit mindestens 30 Sekunden ansteigt und einen Wert 60 erreicht hat. Für dieses Störmedien-Alarm-Muster hat das erste Filter spätestens zum Zeitpunkt 300 einen Alarm erkannt. Nach der Erkennung dieses oder eines anderen Störmedien-Alarm-Musters wird ein an dem Filterausgang 11a des ersten Filters 10a anstehendes Filter-Ausgangssignal gesetzt. Ein an dem Signalausgang 13 anstehendes Alarmsignal ist dann ebenfalls gesetzt, beziehungsweise aktiv.

Zum Testen der Funktionsfähigkeit des Melders 1 wird in den Detektionsbereich des ersten Sensors 2a manuell aus einer Spraydose oder mittels einer nachstehend noch genauer zu beschreibenden Testvorrichtung 18 ein erstes Prüfmedium z. B. CO oder H₂ abgegeben. Dadurch entsteht am ersten Sensor 2a, einem CO-Sensor, ein abrupt ansteigendes und hohes Messsignal 7a.

In Fig.3 ist das Messsignal 7a während des Testens des Melders 1 graphisch dargestellt. Auf der Abszisse ist die Zeit aufgetragen, wobei in dem mit der Zahl "2" markierten Zeitpunkt mit der Abgabe eines ersten Prüfmedium-Impulses begonnen wird. Deutlich sind der steile Anstieg und der hohe Messwert 7a erkennbar. Nach einer für das zu erzeugende Testsignal genau vorgegebenen Zeitdauer wird in Fig. 3 zum Zeitpunkt "4" ein zweites Prüfmedium, z. B. ein Sprühaerosol, in den Detektionsbereich des ersten Sensors 2a abgegeben, wodurch das erste Prüfmedium aus dem Detektionsbereich verdrängt wird und dessen Konzentration ebenso abrupt, wie sie angestiegen ist, auch wieder gesenkt wird. Durch Wiederholung dieser Abfolge in fest vorgegebenen Zeitabständen entsteht eine exakte Abfolge von hohen und niedrigen Konzentrationen oder Intensitäten des ersten Prüfmediums, die als Messsignal 7a vom ersten Sensor 2a erfasst wird. Sobald der abrupte Anstieg und äußerst hohe Messwert 7a des ersten Sensors 2a erkannt sind, wird im zweiten Filter 10b ein erstes Steuersignal 20 gesetzt, in Fig. 3 zum Zeitpunkt "3" zu erkennen. Ein zweites Steuersignal 21 wird gesetzt, wenn zum Zeitpunkt "4" der plötzlich eintretende niedrige Messwert 7a erkannt wird. Ein drittes Steuersignal 22 wird zum Zeitpunkt "7" gesetzt, wenn zu diesem Zeitpunkt ein erneuter plötzlich auftretender hoher Messwert 7a gemessen wird. Bereits zu diesem Zeitpunkt wird erkannt, dass ein Testmuster vorliegt, und der überprüfte Sensor funktioniert. Daher wird zum Zeitpunkt "7" am Ausgang 11 b des zweiten Filters 10b ein Testbestanden-Signal 16b ausgegeben.

In einer nochmals verbesserten Ausführungsform enthält der Melder 1, wie in Fig. 1 gezeigt, einen zweiten Sensor 2b, der als Rauchsensor ausgebildet ist. Beide Sensoren 2a, 2b sind so zu einander angeordnet, dass das zweite Prüfmedium in den Detektionsbereich des zweiten Sensors 2b eindringt und das erste Prüfmedium aus dem Detektionsbereich des ersten Sensors 2a verdrängt. Wenn in dem Melder, wie in Fig. 1 gezeigt, ein zweiter Sensor 2b vorhanden ist, und dieser ein Rauchsensor ist, dann entsteht durch das Abgeben des zweiten Prüfmediums, eines Sprühaerosols, zum Zeitpunkt "4" am zweiten Sensor gleichzeitig mit dem Absinken des Messsignals 7a des ersten Sensors 2a, ein hohes Messsignal 7b. Wenn das erste Steuersignal 20 gesetzt ist, und der zum Zeitpunkt "4" abrupt auftretende, sehr hohe Messwert 7b am zweiten Sensor 2b erkannt wird, wird zum Zeitpunkt "5" ein viertes Steuersignal 23 gesetzt. Da in diesem Fall bereits zum Zeitpunkt "5" drei Steuersignale gesetzt sind, könnte bereits zu diesem Zeitpunkt erkannt werden, dass ein Testmuster vorliegt, und die überprüften Sensoren 2a, 2b funktionieren. Daher wird auch hier spätestens zum Zeitpunkt "7", ggf. aber schon zum Zeitpunkt "5", am Ausgang 11 b des zweiten Filters 10b ein "Test bestanden"-Signal 16b ausgegeben.

In einer nochmals verbesserten Ausführungsform enthält der Melder 1, wie in Fig. 1 gezeigt, einen dritten Sensor 2c, der als Temperatursensor ausgebildet ist. Alle drei Sensoren 2a, 2b, 2c sind so zu einander angeordnet, dass das zweite Prüfmedium in den Detektionsbereich des zweiten Sensors 2b eindringt, das erste Prüfmedium aus dem Detektionsbereich des ersten Sensors 2a verdrängt und zusätzlich auf den dritten Sensor 2c trifft. Wenn das zweite Prüfmedium Sprühaerosol aus der Flasche austritt, kühlt es sich durch Expansion ab. Beim Auftreffen des Aerosols auf den dritten Sensor 2c wird dieser ebenfalls abgekühlt und durch das anschließende Verdunsten des Aerosols, das auf den dritten Sensor 2c aufgetroffen ist, noch weiter abgekühlt. Das Abkühlen des dritten Sensors 2c führt zu einem sinkenden Messsignal 7c an dem dritten Sensor 2c. Dies ist in Fig. 3 näherungsweise gezeigt. Danach erwärmt sich der dritte Sensor wieder, was in einem wieder ansteigenden Messsignal 7c resultiert. Auch dies ist in Fig. 3 näherungsweise angedeutet.

Dieser Abkühlungs- und Erwärmungseffekt ist in der Fachwelt gemeinhin bekannt, und wird bereits seit Jahrzehnten zum Prüfen von Temperatursensoren in Gefahrenmeldern verwendet und auch hier in diesem Sinne genutzt. Zum Zeitpunkt "5" wird nun bei gesetztem Steuersignal 20 ein gegenüber den vorangegangen Messwerten 7c deutlich abgesenkter Messwert 7c gemessen und in Folge dessen ein fünftes Steuersignal 24 gesetzt. Somit sind in dem in Fig. 3 gezeigten Beispiel zum Zeitpunkt "5" bereits vier Steuersignale gesetzt. Da es ausgeschlossen ist, dass bei einem Entstehungsbrand kurz nach einer sehr hohen CO-Konzentration gleichzeitig eine sehr niedrige CO-Konzentration, eine sehr hohe Rauchkonzentration und eine schnell sinkende Temperatur auftreten, wird in diesen Beispiel bereits zum Zeitpunkt "5" am Ausgang 11 b des zweiten Filters 10b ein "Test bestanden"-Signal 16b ausgegeben, das die Funktionsfähigkeit aller drei Sensoren 2a, 2b, 2c des Melders 1 anzeigt.

Um noch sicherer zu gehen, dass ein Test-Muster vorliegt, kann noch abgewartet werden, bis auch das dritte Steuersignal 22 gesetzt ist, und dann das Testbestanden-Signal erst zum Zeitpunkt "7" abgegeben werden, wenn alle fünf Steuersignale 20, 21, 22, 23, 24 gesetzt sind. Damit nur dann alle Steuersignale gleichzeitig gesetzt sein können, wenn ein vorgegebenes Test-Muster auftritt, werden alle Steuersignale nach einer vorbestimmten Zeitdauer zurückgesetzt, was im Beispiel für alle Steuersignale 20, 21, 22, 23, 24 gleichzeitig zum Zeitpunkt "11" geschieht.

Die Prüfmedien können beispielsweise mittels zweier Sprühflaschen von Hand entsprechend dem Test-Konzentrationsmuster abgegeben werden. Vorzugsweise erfolgt die Abgabe der Prüfmedien jedoch mit Hilfe einer in den Fig.4 und 5 gezeigten Testvorrichtung 18. Diese weist einen Speicherbehälter 19a für das erste Prüfmedium und einen Speicherbehälter 19b für das zweite Prüfmedium auf, in dem diese unter Druck gespeichert sind. Die Speicherbehälter 19a, 19b sind über je ein in der Zeichnung nicht näher dargestelltes Ventil mit je einer Abgabeöffnung 25a, 25b für das erste und zweite Prüfmedium verbunden. Die Ventile stehen mit je einem Stellantrieb in Antriebsverbindung, der beispielsweise einen durch einen Elektromagneten gegen eine Rückstellkraft verstellbaren Anker aufweisen kann. Die Stellantriebe sind jeweils mit dem Steuereingang einer Steuereinrichtung 26 verbunden, die eingerichtet ist, die Ventile zum Erzeugen des vorgegebenen Test-Musters anzusteuern. Die Steuereinrichtung 26 ist mit einem Betätigungselement verbunden, das bei den Ausführungsbeispielen nach Fig. 4 und 5 als elektrischer Taster 27 ausgebildet ist. Beim Betätigen des Tasters 27 wird die Abgabe des ersten und zweiten Prüfmediums mit dem vorgegebenen Test-Muster ausgelöst.

In der in Fig. 4 gezeigten Ausführung sind die Speicherbehälter 19a, 19b in eine Halterung 28 eingesetzt, die mit einer Stange 29 verbunden ist. Dabei sind die Abgabeöffnungen 25a, 25b so zueinander ausgerichtet, dass bei der Abgabe des ersten Prüfmediums das erste Prüfmedium in den Detektionsbereich des ersten Sensors 2a gelangt, und bei der Abgabe des zweiten Prüfmediums das zweite Prüfmedium ebenfalls in den Detektionsbereich des ersten Sensors 2a gelangt, um das erste Prüfmedium daraus zu verdrängen, und zusätzlich das zweite Prüfmedium auch in den Detektionsbereich des zweiten Sensors 2b gelangen und dabei auch noch auf den dritten Sensor 2c treffen zu lassen. Ein zweiter Taster 27 ist am unteren Ende der Stange 29 angebracht, damit auch bei der Verwendung einer langen Stange die Abgabe des Test-Musters bequem vom unteren Ende der Stange 29 aus ausgelöst werden kann.

Die in Fig. 5 gezeigte Ausführung des Testgerätes unter scheidet sich von der in Fig. 4 gezeigten dadurch, dass zusätzlich ein Prüftopf 30 vorgesehen ist, der über den Melder 1 gestülpt werden kann. Die Abgabeöffnungen 25a, 25b sind in diesem Fall über Leitungen 32a und 32b mit den Speicherbehältern 19a und 19b und sind in dem Prüftopf 30 so zueinander ausgerichtet, dass bei der Abgabe des ersten Prüfmediums das erste Prüfmedium in den Detektionsbereich des ersten Sensors 2a gelangt, und bei der Abgabe des zweiten Prüfmediums das zweite Prüfmedium ebenfalls in den Detektionsbereich des ersten Sensors 2a gelangt, um das erste Prüfmedium daraus zu verdrängen und zusätzlich das zweite Prüfmedium auch in den Detektionsbereich des zweiten Sensors 2b gelangen und dabei auch noch auf den dritten Sensor 2c treffen zu lassen. Damit das erste und ggf. auch das zweite Prüfmedium leicht aus dem Melder 1 verdrängt werden kann, weist der Prüftopf 30, dessen eigentliche Funktion darin liegt, dass das Prüfmedium lange im Melder 1 gehalten wird, und somit nur wenig Prüfmedium gebraucht wird, verschließbare Lüftungsschlitze auf, die bei der Abgabe des zweiten Prüfmediums vom Steuergerät 26 geöffnet werden. Durch die geöffneten Lüftungsschlitze 31 kann dann das erste Prüfmedium aus dem Prüftopf 30 entweichen. Durch die Verwendung des Prüftopfes 30 kann auch bei der Anwendung des erfindungsgemäßen Verfahrens die benötigte Menge der ersten und zweiten Prüfmedien gesenkt werden.

## Patentansprüche

1. Verfahren zum Testen eines Gefahrenmelders (1) zur Detektion von Störmedium wie zum Beispiel Gas, Rauch oder Temperatur, welcher Melder (1) wenigstens einen ersten Sensor (2) zum Messen eines ersten Störmediums aufweist, wobei das Messsignal (7a) des ersten Sensors (2a) einer ersten Filteroperation zum Erkennen eines bei einem Alarmfall auftretenden Störmedium-Alarm-Musters unterzogen wird, und wobei beim Erkennen dieses Störmedium-Alarm-Musters ein Alarmsignal abgegeben wird, wobei zum Testen der Funktionsfähigkeit des Melders (1) im Detektionsbereich des wenigstens einen ersten Sensors (2a) eine bestimmte Abfolge von hohen und niedrigen Konzentrationen oder Intensitäten eines ersten Prüfmediums als Test-Muster abgegeben wird, welches sich von dem Störmedium-Alarm-Muster unterscheidet, und wobei das Messsignal des ersten Sensors (2a) zusätzlich zu der ersten Filteroperation einer zweiten Filteroperation zum Erkennen des bei dem Test auftretenden Test-Musters unterzogen wird und beim Erkennen dieses Test-Musters ein Alarmsignal und/oder Signal zur Bestätigung einer positiven Prüfung (16b) abgegeben wird, **dadurch gekennzeichnet, dass** zur Erzeugung der bestimmten Abfolge von hohen
und niedrigen Konzentrationen oder Intensitäten des ersten Prüfmediums, nach einer Abgabe des ersten Prüfmediums ein zweites Prüfmedium abgegeben wird, welches das erste Prüfmedium verdrängt.

2. Verfahren zum Testen eines Gefahrenmelders nach Anspruch 1, **dadurch gekennzeichnet, dass** als zweites Prüfmedium ein Medium verwendet wird, welches kein Messsignal am ersten Sensor (2a) erzeugt, wobei als zweites Prüfmedium insbesondere Luft, heiße Luft, Stickstoff, ein Brandgas wie CO oder ein Prüfaerosol verwendet werden.

3. Verfahren zum Testen eines Gefahrenmelders nach Anspruch 1 oder 2, **dadurch gekennzeichnet, dass** als erster Sensor (2a) ein Gassensor insbesondere ein CO-Sensor und als zweites Prüfmedium Luft, heiße Luft, Stickstoff oder ein Rauchprüfaerosol verwendet werden oder dass als erster Sensor (2a) ein Rauchsensor und als zweites Prüfmedium Luft, heiße Luft, Stickstoff oder ein Brandgas insbesondere CO verwendet werden.

4. Verfahren zum Testen eines Gefahrenmelders nach einem oder mehreren der Ansprüche 1-3, **dadurch gekennzeichnet, dass** neben dem ersten Sensor (2a) ein zweiter Sensor (2b) verwendet wird, der auf ein anderes Störmedium als der erste Sensor (2a) empfindlich ist, der erste Sensor (2a) auf das erste Prüfmedium, nicht aber auf das zweite Prüfmedium empfindlich ist, und der auf das zweite Prüfmedium empfindliche zweite Sensor (2b) vorzugsweise nicht auf das erste Prüfmedium empfindlich ist.

5. Verfahren zum Testen eines Gefahrenmelders nach Anspruch 4, **dadurch gekennzeichnet, dass** ein dritter Sensor (2c) verwendet wird, der auf ein drittes Störmedium, insbesondere auf Temperatur, empfindlich ist, und sowohl der zweite Sensor (2b) als auch der dritte Sensor (2c) auf das zweite Prüfmedium, insbesondere ein Prüfaerosol aus einer Spraydose, empfindlich sind.

6. Melder (1) zur Detektion von Störmedium wie zum Beispiel Gas, Rauch oder Temperatur, mit mindestens einem ersten, Sensor (2a) zum Messen eines ersten Störmediums, insbesondere eines Gases wie CO, und zum Messen eines ersten Prüfmediums insbesondere eines Prüfgases und mit einer Auswerteeinrichtung (9), die eine Filtereinrichtung (10a) zum Erkennen eines bei einem Alarmfall auftretenden Störmedium-Alarm-Musters aufweist, wobei die Auswerteeinrichtung (9) zusätzlich zu der ersten Filtereinrichtung (10a) eine zweite Filtereinrichtung (10b) aufweist, die zweite Filtereinrichtung zur Detektion einer von dem bei einem Alarmfall auftretenden Störmedium-Alarm-Musters abweichenden, für den Test der Funktionsfähigkeit des Melders vorgesehenen Test-Musters aus einer Abfolge von hohen und niedrigen Prüfmedium- Konzentrationen oder Intensitäten ausgebildet ist, und der Melder (1) eine Signalabgabeeinrichtung (13) aufweist, die, nachdem von der zweiten Filtereinrichtung (10b) ein Testmuster erkannt worden ist, ein Alarmsignal und/oder ein Signal zur Bestätigung des bestandenen Tests (16b) abgibt, **dadurch gekennzeichnet, dass** der Melder (1) einen zweiten Sensor (2b) enthält, der auf ein zweites Störmedium insbesondere Rauch und ein zweites Prüfmedium insbesondere ein Aerosol empfindlich ist, der erste Sensor (2a) für das erste Prüfmedium, nicht aber für das zweite Prüfmedium empfindlich ist, und dass die zweite Filtereinrichtung (10b) zur Erkennung eines Testmusters eingerichtet ist, bei dem eine niedrige Konzentration oder Intensität des ersten Prüfmediums mit einer hohen Konzentration oder Intensität des zweiten Prüfmediums einhergeht.

7. Melder (1) nach Anspruch 6, **dadurch gekennzeichnet, dass** das zweite Filter (10a) zur Erkennung eines Testmusters eingerichtet ist, bei dem sich hohe Konzentrationen oder Intensitäten des ersten Prüfmediums mit hohen Konzentrationen oder Intensitäten des zweiten Prüfmediums abwechseln.

8. Testvorrichtung (18) zum Prüfen eines Melders (1) zur Detektion von Störmedium wie zum Beispiel Gas oder Rauch gemäß Anspruch 6, mit einer Abgabeeinrichtung für ein erstes und ein zweites Prüfmedium, die eine Stelleinrichtung zur Einstellung der Abgabemenge des ersten und zweiten Prüfmediums aufweist, **dadurch gekennzeichnet, dass** die Abgabeeinrichtung mit einer Steuereinrichtung (26) zur Einstellung einer vorgegebenen Abfolge von hohen und niedrigen Konzentrationen oder Intensitäten des ersten und zweiten Prüfmediums als Test-Muster, die von einem bei dem Alarmfall auftretenden Störmedium-Alarm-Muster abweicht, verbunden ist, und dass die Abgabeeinrichtung mindestens eine erste Abgabeöffnung (25a) aufweist, aus der ein Strahl oder ein Schwall des ersten und/oder des zweiten Prüfmediums austritt und die bei der Abgabe des zweiten Prüfmediums so ausgerichtet ist, dass das erste Prüfmedium aus dem Detektionsbereich des ersten Sensors (2a) verdrängt wird.

9. Testvorrichtung (18) nach Anspruch 8, **dadurch gekennzeichnet, dass** neben der ersten Abgabeöffnung (25a) eine zweite Abgabeöffnung (25b) vorgesehen ist, die zweite Abgabeöffnung (25b) bei der Abgabe des ersten Prüfmediums so auf einen ersten Sensor ausgerichtet ist, dass das erste Prüfmedium in den Detektionsbereich des ersten Sensors (2a) tritt und die erste Abgabeöffnung bei der Abgabe des zweiten Prüfmediums in gleicher Weise so auf den zweiten und vorzugsweise auch auf einen dritten Sensor (2b 2c) ausgerichtet ist, dass das zweite Prüfmedium in den Detektionsbereich des zweiten Sensors (2b) und vorzugsweise auch in den Detektionsbereich des dritten Sensors (2c) tritt.

10. Testvorrichtung (18) nach Anspruch 9, **dadurch gekennzeichnet, dass** die Abgabeeinrichtung wenigstens einen Speicherbehälter (19a) für das erste Prüfmedium, insbesondere ein Prüfgas, und einen zweiten Speicherbehälter (19b) für das zweite Prüfmedium, insbesondere ein Prüfaerosol, aufweist, die über je ein Ventil mit einer ersten und/oder zweiten Abgabeöffnung (25a, 25b) für das erste und/oder zweite Prüfmedium verbunden sind, und dass die Ventile mit mindestens einem Stellantrieb in Antriebsverbindung stehen, der zur Einstellung des vorgegebenen Test-Musters mit einer Steuereinrichtung (26) verbunden ist.

11. Testvorrichtung (18) nach Anspruch 10, **dadurch gekennzeichnet, dass** die Testvorrichtung (18) einen mit verschließbaren Lüftungsschlitzen (31) versehenen Prüftopf (30) aufweist, der den zu prüfenden Melder (1) umgibt und in den die erste und/oder zweite Abgabeöffnung (25a 25b) hineinragt und dadurch, dass die Steuereinrichtung (26) eingerichtet ist, die Lüftungsschlitze (31) bei der Abgabe des zweiten Prüfmediums solange geöffnet zu halten, bis das erste Prüfmedium aus dem Prüftopf (30) entwichen ist.

## Claims

1. Method for testing a hazard detector (1) for detecting disturbing medium such as gas, smoke or temperature, which detector (1) has at least one first sensor (2) for measuring a first disturbing medium, the measurement signal (7a) from the first sensor (2a) being subjected to a first filter operation to detect a disturbing-medium alarm pattern occurring in the event of an alarm and, when this disturbing-medium alarm pattern is detected, an alarm signal being output, a specific sequence of high and low concentrations or intensities of a first test medium which differs from the disturbing-medium alarm pattern being discharged as a test pattern in order to test the serviceability of the detector (1) in the detection range of the at least one first sensor (2a), and the measurement signal from the first sensor (2a) being subjected to a second filter operation in addition to the first filter operation to detect the test pattern occurring during the test and, when this test pattern is detected, an alarm signal and/or a signal for confirming a positive test (16b) being output, **characterized in that** to generate the specific sequence of high and low concentrations or intensities of the first test medium, following a discharge of the first test medium a second test medium, which displaces the first test medium, is discharged.

2. Method for testing a hazard detector according to Claim 1, **characterized in that** the second test medium used is a medium which does not generate any measurement signal on the first sensor (2a), the second test medium used being in particular air, hot air, nitrogen, a gas of combustion such as CO or a test aerosol.

3. Method for testing a hazard detector according to Claim 1 or 2, **characterized in that** the first sensor (2a) used is a gas sensor, in particular a CO sensor, and the second test medium used is air, hot air, nitrogen or a smoke test aerosol, or **in that** the first sensor (2a) used is a smoke sensor and the second test medium used is air, hot air, nitrogen or a gas of combustion, in particular CO.

4. Method for testing a hazard detector according to one or more of Claims 1-3, **characterized in that**, in addition to the first sensor (2a), use is made of a second sensor (2b), which is sensitive to a different disturbing medium from the first sensor (2a), the first sensor (2a) is sensitive to the first test medium but not to the second test medium, and the second sensor (2b) that is sensitive to the second test medium is preferably not sensitive to the first test medium.

5. Method for testing a hazard detector according to Claim 4, **characterized in that** use is made of a third sensor (2c), which is sensitive to a third disturbing medium, in particular to temperature, and both the second sensor (2b) and the third sensor (2c) are sensitive to the second test medium, in particular a test aerosol from a spray can.

6. Detector (1) for detecting disturbing medium such as gas, smoke or temperature, having at least one first sensor (2a) for measuring a first disturbing medium, in particular a gas such as CO, and for measuring a first test medium, in particular a test gas, and having an evaluation device (9) which has a filtering device (10a) for detecting a disturbing-medium alarm pattern occurring in the event of an alarm, the evaluation device (9) having a second filtering device (10b) in addition to the first filtering device (10a), the second filtering device being designed to detect a test pattern for the test of the serviceability of the detector, comprising a sequence of high and low test medium concentrations or intensities, differing from the disturbing-medium alarm pattern occurring in the event of an alarm, and the detector (1) having a signal output device (13) which, after a test pattern has been detected by the second filtering device (10b), outputs an alarm signal and/or a signal for confirming the test (16b) that has been passed, **characterized in that** the detector (1) contains a second sensor (2b), which is sensitive to a second disturbing medium, in particular smoke, and a second test medium, in particular an aerosol, the first sensor (2a) is sensitive to the first test medium but not to the second test medium, and **in that** the second filtering device (10b) is equipped to detect a test pattern, in which a low concentration or intensity of the first test medium is accompanied by a high concentration or intensity of the second test medium.

7. Detector (1) according to Claim 6, **characterized in** the second filter (10a) is equipped to detect a test pattern in which high concentrations or intensities of the first test medium alternate with high concentrations or intensities of the second test medium.

8. Test device (18) for testing a detector (1) for detecting disturbing medium such as gas or smoke, according to Claim 6, having a discharge device for a first and a second test medium, which device has a setting device for setting the discharge quantity of the first and second test medium, **characterized in that** the discharge device is connected to a control device (26) for setting a predefined sequence of high and low concentrations or intensities of the first and second test medium as a test pattern, which sequence differs from a disturbing-medium alarm pattern occurring in the event of the alarm, and **in that** the discharge device has at least one first discharge opening (25a), from which a jet or a flood of the first and/or the second test medium emerges and which, during the discharge of the second test medium, is aligned such that the first test medium is displaced out of the detection range of the first sensor (2a).

9. Test device (18) according to Claim 8, **characterized in that** in addition to the first discharge opening (25a), a second discharge opening (25b) is provided, during the discharge of the first test medium the second discharge opening (25b) is aligned with a first sensor in such a way that the first test medium comes into the detection range of the first sensor (2a) and, during the discharge of the second test medium, the first discharge opening is aligned in the same way with the second and preferably also with a third sensor (2b, 2c) such that the second test medium comes into the detection range of the second sensor (2b) and preferably also into the detection range of the third sensor (2c).

10. Test device (18) according to Claim 9, **characterized in that** the discharge device has at least one storage container (19a) for the first test medium, in particular a test gas, and a second storage container (19b) for the second test medium, in particular a test aerosol, which are each connected via a valve to a first and/or second discharge opening (25a, 25b) for the first and/or second test medium, and **in that** the valves have a drive connection to at least one actuating drive which, in order to set the predefined test pattern, is connected to a control device (26).

11. Test device (18) according to Claim 10, **characterized in** the test device (18) has a test pot (30) provided with closable ventilation slots (31), which surrounds the detector (1) to be tested and into which the first and/or second discharge opening (25a, 25b) projects, and **in that** the control device (26) is equipped to keep the ventilation slots (31) open during the discharge of the second test medium until the first test medium has escaped from the test pot (30).

## Revendications

1. Procédé pour tester un avertisseur de danger (1) destiné à la détection d'un fluide perturbateur comme, par exemple, un gaz, de la fumée ou une température, ledit avertisseur (1) présentant au moins un premier capteur (2) pour mesurer un premier fluide perturbateur, le signal de mesure (7a) du premier capteur (2a) étant soumis à une première opération de filtrage en vue de détecter un modèle d'alarme de fluide perturbateur qui survient en cas d'alarme et un signal d'alarme étant délivré en cas de détection de ce modèle d'alarme de fluide perturbateur, une séquence donnée de concentrations ou d'intensités élevées et basses d'un premier fluide d'essai étant délivrée en tant que modèle de test, lequel est différent du modèle d'alarme de fluide perturbateur, en vue de tester l'aptitude fonctionnelle de l'avertisseur (1) dans la zone de détection de l'au moins un premier capteur (2a), et le signal de mesure du premier capteur (2a), en plus de la première opération de filtrage, étant soumis à une deuxième opération de filtrage en vue de détecter le modèle de test qui survient lors du test et un signal d'alarme et/ou un signal destiné à confirmer un essai positif (16b) étant délivrés en cas de détection de ce modèle de test, **caractérisé en ce que** pour générer la séquence donnée de concentrations ou d'intensités élevées et basses du premier fluide d'essai, un deuxième fluide d'essai qui déplace le premier fluide d'essai est délivré après une délivrance du premier fluide d'essai.

2. Procédé pour tester un avertisseur de danger selon la revendication 1, **caractérisé en ce qu'**un fluide qui ne génère pas de signal de mesure au niveau du premier capteur (2a) est utilisé en tant que deuxième fluide d'essai, le deuxième fluide d'essai utilisé étant notamment de l'air, de l'air chaud, de l'azote, un gaz de combustion comme le CO ou un aérosol d'essai.

3. Procédé pour tester un avertisseur de danger selon la revendication 1 ou 2, **caractérisé en ce qu'**un capteur de gaz, notamment un capteur de CO est utilisé en tant que premier capteur (2a), et de l'air, de l'air chaud, de l'azote ou un aérosol d'essai de fumée en tant que deuxième fluide d'essai, ou **en ce qu'**un capteur de fumée est utilisé en tant que premier capteur (2a), et de l'air, de l'air chaud, de l'azote ou un gaz de combustion, notamment du CO, en tant que deuxième fluide d'essai.

4. Procédé pour tester un avertisseur de danger selon l'une ou plusieurs des revendications 1 à 3, **caractérisé en ce qu'**un deuxième capteur (2b), qui est sensible à un autre fluide perturbateur que le premier capteur (2a), est utilisé en plus du premier capteur (2a), le premier capteur (2a) est sensible au premier fluide d'essai, mais pas au deuxième fluide d'essai, et le deuxième capteur (2b) sensible au deuxième fluide d'essai n'est préférablement pas sensible au premier fluide d'essai.

5. Procédé pour tester un avertisseur de danger selon la revendication 4, **caractérisé en ce qu'**un troisième capteur (2c) est utilisé, lequel est sensible à un troisième fluide perturbateur, notamment à la température, et le deuxième capteur (2b) ainsi que le troisième capteur (2c) sont sensibles au deuxième fluide d'essai, notamment un aérosol d'essai issu d'une bombe d'aérosol.

6. Avertisseur (1) pour la détection d'un fluide perturbateur comme, par exemple, un gaz, de la fumée ou une température, comprenant au moins un premier capteur (2a) pour mesurer un premier fluide perturbateur, notamment un gaz comme le CO, et pour mesurer un premier fluide d'essai, notamment un gaz d'essai, et comprenant un dispositif d'interprétation (9) qui présente un dispositif de filtrage (10a) pour détecter un modèle d'alarme de fluide perturbateur qui survient en cas d'alarme, le dispositif d'interprétation (9) présentant en plus du premier dispositif de filtrage (10a) un deuxième dispositif de filtrage (10b), le deuxième dispositif de filtrage étant configuré pour la détection d'un modèle de test, différent du modèle d'alarme de fluide perturbateur qui survient en cas d'alarme et conçu pour tester l'aptitude fonctionnelle de l'avertisseur, constitué d'une séquence de concentrations ou d'intensités élevées et basses d'un fluide d'essai, et l'avertisseur (1) présentant un dispositif de délivrance de signal (13) qui, après la détection d'un modèle de test par le deuxième dispositif de filtrage (10b), délivre un signal d'alarme et/ou un signal destiné à confirmer que le test a réussi (16b), **caractérisé en ce que** l'avertisseur (1) contient un deuxième capteur (2b) qui est sensible à un deuxième fluide perturbateur, notamment la fumée, et à un deuxième fluide d'essai, notamment un aérosol, le premier capteur (2a) est sensible au premier fluide d'essai mais pas au deuxième fluide d'essai, et **en ce que** le deuxième dispositif de filtrage (10b) est configuré pour détecter un modèle de test avec lequel une faible concentration ou intensité du premier fluide d'essai s'accompagne d'une concentration ou d'une intensité élevée du deuxième fluide d'essai.

7. Avertisseur (1) selon la revendication 6, **caractérisé en ce que** le deuxième filtre (10a) est configuré pour détecter un modèle de test avec lequel des concentrations ou des intensités élevées du premier fluide d'essai sont alternées avec des concentrations ou des intensités élevées du deuxième fluide d'essai.

8. Dispositif de test (18) pour contrôler un avertisseur (1) pour la détection d'un fluide perturbateur comme, par exemple, un gaz ou de la fumée, selon la revendication 6, comprenant un dispositif de délivrance pour un premier et un deuxième fluides d'essai, lequel présente un dispositif de réglage pour le réglage de la quantité délivrée du premier et du deuxième fluides d'essai, **caractérisé en ce que** le dispositif de délivrance est relié avec un dispositif de commande (26) destiné à régler une séquence prédéfinie de concentrations ou d'intensités élevées et basses du premier et du deuxième fluides d'essai en tant que modèle de test, lequel est différent d'un modèle d'alarme de fluide perturbateur qui survient en cas d'alarme, et **en ce que** le dispositif de délivrance présente au moins une ouverture de délivrance (25a) de laquelle sort un rayon ou un jet du premier et/ou du deuxième fluide d'essai et qui, lors de la délivrance du deuxième fluide d'essai, est orientée de telle sorte que le premier fluide d'essai est déplacé hors de la zone de détection du premier capteur (2a).

9. Dispositif de test (18) selon la revendication 8, **caractérisé en ce qu'**en plus de la première ouverture de délivrance (25a), il est prévu une deuxième ouverture de délivrance (25b), la deuxième ouverture de délivrance (25b), lors de la délivrance du premier fluide d'essai, est orientée sur le premier capteur de telle sorte que le premier fluide d'essai pénètre dans la zone de détection du premier capteur (2a) et la première ouverture de délivrance, lors de la délivrance du deuxième fluide d'essai, est orientée de la même manière sur le deuxième et de préférence aussi sur un troisième capteur (2b, 2c) de telle sorte que le deuxième fluide d'essai pénètre dans la zone de détection du deuxième capteur (2b) et de préférence aussi dans la zone de détection du troisième capteur (2c).

10. Dispositif de test (18) selon la revendication 9, **caractérisé en ce que** le dispositif de délivrance présente au moins un récipient d'accumulation (19a) pour le premier fluide d'essai, notamment un gaz d'essai, et un deuxième récipient d'accumulation (19b) pour le deuxième fluide d'essai, notamment un aérosol d'essai, lesquels sont reliés respectivement par le biais d'une valve avec une première et/ou une deuxième ouverture de délivrance (25a, 25b) pour le premier et/ou le deuxième fluide d'essai, et **en ce que** les valves sont en liaison motrice avec au moins un servomoteur qui est relié avec un dispositif de commande (26) en vue de régler le modèle de test prédéfini.

11. Dispositif de test (18) selon la revendication 10, **caractérisé en ce que** le dispositif de test (18) présente un creuset d'essai (30) muni de fentes d'aération (31) pouvant être fermées, lequel entoure l'avertisseur (1) à contrôler et dans lequel font saillie la première et/ou la deuxième ouverture de délivrance (25a, 25b), et **en ce que** le dispositif de commande (26) est configuré pour maintenir les fentes d'aération (31) ouvertes lors de la délivrance du deuxième fluide d'essai jusqu'à ce que le premier fluide d'essai ait été évacué hors du creuset d'essai (30).
